# EUROPÄISCHE PATENTSCHRIFT

(11) **EP 0 151 936 B1**
(45) Veröffentlichungstag und Bekanntmachung des Hinweises auf die Patenterteilung: **03.05.1989**
(21) Anmeldenummer: 85100278.2
(22) Anmeldetag: 12.01.1985
(51) Int. Cl.: C11D 3/00, C11D 3/12, C11D 1/62, C11D 17/00

(54) **Waschmittel mit Weichspüleigenschaften und Verfahren zu seiner Herstellung**
Washing agent having laundry softening properties and process for its production
Agent de lavage ayant des qualités adoucissant le linge et procédé pour sa production

(30) Priorität: 25.01.1984 DE 3402437
(43) Veröffentlichungstag der Anmeldung: 21.08.1985
(73) Patentinhaber: REWO Chemische Werke GmbH, D-36396 Steinau (DE)
(72) Erfinder: Hein, Helmut, Dr. Dipl.-Chem., D-6483 Bad Soden-Salmünster (DE)

(56) Entgegenhaltungen:
- EP-A- 0 000 406
- EP-A- 0 004 121
- EP-A- 0 008 829
- EP-A- 0 111 074

## Beschreibung

Trommelwaschmaschinen, wie sie namentlich in europäischen Haushalten üblich sind, waschen in der Regel in zwei Arbeitsgängen. Im Hauptwaschgang wird die Wäsche zunächst mittels eines Waschpulvers gereinigt. Danach folgen mehrere Spülgänge. Dem letzten Spülbad wird ein Wäscheweichspülmittel zur Nachbehandlung zugesetzt. Dieses soll der Wäsche einen weichen, flauschigen Griff verleihen und angenehme Trageigenschaften vermitteln, auch wenn die Wäsche unter ungünstigen Bedingungen getrocknet werden muss.

Versuche, beide Wäschebehandlungen in einem Waschgang zu vereinen, d. h., den Weichmacher bereits dem Waschpulver zuzusetzen, sind bereits in grosser Zahl unternommen worden.

Die bisherigen Lösungsversuche besitzen überwiegend den Nachteil, dass die weichmachende Wirkung verlorengeht. Dies rührt daher, dass die kationischen Weichspülmittel mit dem im Überschuss vorhandenen anionischen Tensid des Waschmittels schwerlösliche Salze bilden und unwirksam in der Waschflotte verbleiben. Dadurch ist nach den den Waschgang abschliessenden Spülgängen auf dem Textil kaum noch ein kationischer Weichmacher nachweisbar. Derartige Produkte zeigen denn auch eine sehr unbefriedigende weichmachende Wirkung.

Schon die Herstellung solcher Wäscheweichmacher enthaltenden Waschmittel ist problematisch. Bei der Herstellung von Waschpulvern wird in der Regel ein flüssiges Vorkonzentrat hergestellt (Slurry), welches anschliessend der Sprühtrocknung unterworfen wird. Wird der Weichmacher bereits diesem Vorkonzentrat zugesetzt, so bildet sich bereits bei der Waschmittelherstellung ein Salz mit den anionischen Tensiden.

Die gewünschte verzögerte Wirksamkeit ist also nur dann erreichbar, wenn der kationische Weichmacher in Pulverform vorliegt und dem Waschpulver nachträglich zugemischt wird. Da die kationischen Weichmacher jedoch eine geringere Kristallisationsneigung besitzen, ist das Verfahren der Sprühtrocknung nicht anwendbar. Auch das Verfahren der Walzentrocknung bereitet wegen der langsamen Kristallisation und Verfestigung der Produkte erhebliche Schwierigkeiten. Auch wird dabei erhebliche Kristallisationswärme frei, die dazu führt, dass die fertiggestellten Pulver wieder zusammenbacken.

Als Stand der Technik sind Waschmittel bekannt (EP-A 0008829), die auf einem Gemisch von kationischen, anionischen und nichtionischen Detergentien basieren, dem hydrophobiertes Silikat-Material, welches mit Wachs vorgemischt wird, als schaumregulierendes Mittel zugegeben wird.

Aus EP-A 0 004121 ist ein Waschmittel auf der Basis nichtionischer und - in Form von quartären Ammoniumverbindungen - kationischer Detergentien bekannt, das Phosphat und 0 bis 10% Silikat, wie Natriumsilikat, zur Verbesserung der Reivorzugsweise Kein Silikat enthalten una in tiussiger Formulierung vorliegen.

Wegen der oben genannten Inaktivierung durch Komplexierung soll der gleichzeitige Einsatz von anionischen und kationischen Detergentien möglichst vermieden werden.

EP-A 0111 074, angemeldet am 23.9.1983 mit Priorität vom 27.11.1982, veröffentlicht am 20.6.1984 (Stand der Technik gemäss Artikel 54, 3 EPÜ) betrifft ein Wäscheweichmachmittelkonzentrat, bestehend aus einer Mischung von einem oder mehreren Wäscheweichmachmitteln, synthetischer Kieselsäure und gegebenenfalls einem oder mehrerer Lösungsvermittler.

Es bestand aber noch ein Bedarf nach einem Waschmittel mit Weichspüleigenschaften, bei dem pulverförmige Wäscheweichspülmittel problemlos üblichen Waschmittelpulvern zugemischt werden können und bei dem die gewünschten Weichspüleigenschaften im Waschgang nicht verlorengehen.

Ein solches Waschmittel mit pulverförmigem Wäscheweichspülmittel wird durch die Erfindung bereitgestellt. Es ist dadurch gekennzeichnet, dass es als Wäscheweichspüler 5 bis 25 Gew.-% eines pulverförmigen Wäscheweichspülmittels enthält, das aus
A) 60 bis 80 Gew.-% eines Wäscheweichspülers auf der Basis einer oder mehrerer stickstoffhaltiger kationischer oberflächenaktiver Substanzen mit wenigstens einer an das Stickstoffatom gebundenen Kohlenwasserstoff-Gruppe mit wenigstens 8 Kohlenstoffatomen, der gegebenenfalls übliche Zusatzstoffe enthält, wobei die oberflächenaktiven Substanzen aus mindestens einer der folgenden Verbindungen bestehen:
   a) quartäre Ammonium-Verbindung der Formel in der R^{!} und R² Alkylreste mit 8 bis 24 C-Atomen und R³ und R⁴ Alkylreste mit 1 bis 4 C-Atomen bedeuten und A- ein Anion ist.
   b) Alkylimidazolinium-Verbindung der allgemeinen Formel in der R⁵ ein Alkylrest mit 1 bis 4 C-Atomen, R⁶ ein Alkylrest mit 8-25 C-Atomen, R⁷ ein Alkylrest mit 1-4 C-Atomen oder Wasserstoff und R⁸ ein Alkylrest mit 8-25 C-Atomen und A- ein Anion ist.
   c) quartäre Ammonium-Verbindung der allgemeinen Formel in der R⁹ und R^{IO} Alkylreste mit 8 bis 24 C-Atomen oder Fettsäureamidoalkylreste, R11 einen Alkylrest mit 1-4 C-Atomen, R¹² Wasserstoff oder Methyl bedeuten, x Zahlen von 1-5 sind und A- ein Anion ist und
B) 20 bis 40 Gew.-% hochsaugfähiger Kieselsäure, die eine Oberfläche von etwa 250 bis etwa 600 m²/g aufweist, wobei die Komponente A) auf der Komponente B) adsorbiert ist, besteht.

Als kationische oberflächenaktive Substanzen können die als Wäscheweichmacher bekannten lipophile Reste enthaltenden quartären Ammonium-Verbindungen und Alkylimidazolinium-Verbindungen mit oberflächenaktiven Eigenschaften eingesetzt werden. Derartige Verbindungen sind z. B. in Chemistry and Industry, 1969, S. 893 u. 894 beschrieben.

Besonders bevorzugt ist als Verbindung gemäss b) 1-Methyl-2-alkyl-3-fettsäureamidoäthyl- imidazoliniummethosulfat.

Als Reste R^{I}, R², R⁶, R⁸, R9 und R^{IO} werden üblicherweise Fettsäurealkylreste, vorzugsweise mit einer C-Kettenlänge von C 16 bis C 18, eingesetzt.

Eine Reihe von in Frage kommenden weiteren Verbindungen werden in EU-A 406 und DE-A 3 025 369 genannt. Insbesondere seien genannt: Methyl-bis(talgamidoethyl)-2-hydroxypropylam- moniummetholsulfat, N,N-dimethyl-bis(isopro- panolölsäure ester)ammoniummetholsulfat, N-talg-pentamethylpropylendiammoniumchlorid.

Als geeignete Hilfsstoffe kommen insbesondere nichtionogene Tenside in Betracht, wie sie z. B. in DE-A 3 025 369 beschrieben werden, insbesondere Umsetzungsprodukte aus Fettsäureäthanolamid oder Fettaminen mit Äthylenoxid und/oder Propylenoxid, die als Dispergatoren oder Emulgatoren wirken und gegebenenfalls eine zusätzliche weichmachende Wirkung aufweisen können.

Weitere nichtionogene Emulgatoren sind solche auf Basis von Oxyalkylaten, z. B. Umsetzungsprodukte aus Äthylenoxid mit Alkylphenolen oder Fettalkoholen. Als Beispiele für derartige Hilfsstoffe seien genannt: Oleylalkoholpolyglykolether, Nonylphenolpolyglykolether oder Stearinsäuremonoglyceridpolyglykolether.

Übliche Zusatzstoffe sind insbesondere Duftstoffe, Farbstoffe und optische Aufheller.

Als Komponente B) wird eine hochsaugfähige Kieselsäure insbesondere eine solche mit 250 bis 600 m²/g, vorzugsweise 350 bis 500 m²/g (BET) eingesetzt.

Geeignete feinteilige hochsaugfähige Träger-Kieselsäuren mit möglichst grosser spezifischer Oberfläche werden durch Fällung und Sprühtrocknung hergestellt und sind im Handel erhältlich.

Die pulverförmigen Wäscheweichspülmittel werden hergestellt, indem man 60-80 Gew.-Teile eines Wäscheweichspülers auf der Basis eines oder mehrerer stickstoffhaltiger kationischer oberflächenaktiver Substanzen mit wenigstens einer an das Stickstoffatom gebundenen Kohlenwasserstoff-Gruppe mit wenigstens 8 Kohlenstoffatomen, der gegebenenfalls übliche Zusatzstoffe enthält, in einem Pulvermischer gegebenenfalls zusammen mit Hilfs- und/oder Duftstoffen auf 20-40 Gew.-Teile hochsaugfähiger Kieselsäure aufträgt.

Geeignete Mischer sind beispielsweise handelsübliche Pflugschar-Mischer.

Der Kieselsäure wird der kationische Weichmacher zugemischt, wobei jede der oben genannten quartären Imidazolinium- und Ammoniumverbindungen mit verwendet werden kann, gleichgültig, welche Struktur im einzelnen vorliegt. Des weiteren werden Eigenschaften des Weichmachers durch die Art des Anions nicht beeinflusst. Es ist dabei ebenfalls gleichgültig, ob der Weichmacher in flüssiger Form vorliegt oder zunächst aufgeschmolzen werden muss, um als Schmelze der Kieselsäure zugemischt zu werden. Handelsübliche quartäre Weichmacher enthalten ferner häufig Lösungsmittel, insbesondere niedere Alkohole und Glykole, wie z.B. Isopropanol, 1,2-Propylenglykol oder Hexylenglykol. Diese Lösungsmittel stören im allgemeinen nicht, d. h., es kann ebensogut ein Weichmacher mit bis zu 25% Isopropanol beispielsweise mit Kieselsäure zu einem feinen Pulver abgemischt werden.

Dabei sind jedoch bei der weiteren Verarbeitung des Pulvers wegen der entstehenden Lösungsmittel-Dämpfe entsprechende Sicherheitsvorkehrungen zu treffen.

Ebenso können Wäscheweichmacher, die in den obengenannten nichtionogenen Tensiden gelöst gehandelt werden, als derartige Lösungen auf die Kieselsäure aufgebracht werden. Die zusammen mit dem kationischen Wäscheweichmacher aufgebrachten nichtionischen Tenside stören selbstverständlich beim Waschvorgang nicht.

Die so erhaltenen pulverförmigen Wäscheweichspülmittel können erfindungsgemäss den üblichen Haushaltswaschmitteln auf der Basis anionischer und nichtionischer Tenside für Vollwäsche und 60°-Wäsche problemlos zugemischt werden.

Dabei sollte darauf geachtet werden, dass die Korngrössen von Waschpulver und erfindungsgemässem Weichmacherpulver nicht zu unterschiedlich sind, damit eine Entmischung vermieden wird. Waschpulver liegen meist in einem Korngrössenbereich von 450-500 µm. Ein typisches Weichmacherpulver nach Beispiel 2 weist eine Korngrössenverteilung gemäss folgender Siebanalyse auf:
100-200 µm: 10,9%
200-300 µm: 47,2%
300-400 _{f}lm: 29,1 %
400-500 µm: 12,8%

Diese Verteilung ist in der Regel geeignet. Zur besseren Anpassung an die Korngrösse des Waschmittels kann das Weichmacherpulver durch geeignete Führung von Geschwindigkeit und Temperatur des Pflugscharmischers aufgranuliert werden. Dabei erhöht sich die Korngrösse auf das Zwei- bis Dreifache.

Geeignete typische Waschpulverformulierungen mit entsprechenden Rahmenrezepturen sind beispielsweise beschrieben im Tensid-Taschenbuch, 2. Aufl., Carl Hanser Verlag, München/ Wien und in «Waschmittelchemie», Hüthig-Verlag, Heidelberg (1976).

Derartige Waschmittel basieren üblicherweise auf anionischen und nichtionischen Tensiden sowie gegebenenfalls Schauminhibitoren und enthalten gewöhnlich Komplexbildner, lonenaustauscher, Bleichmittel, Bleichaktivatoren, Stabilisatoren, Vergrauungsinhibitoren, Enzyme, optische Aufheller, Korrosionsinhibitoren, Duftstoffe, Farbstoffe, Stellmittel.

Überraschend weisen die erfindungsgemässen Wäscheweichspülmittel die obengenannten Nachteile der bisher bekannten, den Waschmitteln zugesetzten Wäscheweichspülmittel, nicht auf.

Die Wäscheweichspülmittel lassen sich problemlos herstellen und als Pulver üblichen Waschmittelpulvern zumischen. Eine Komplexierung der kationischen Bestandteile des erfindungsgemässen Wäscheweichspülmittels mit anionischen Tensiden tritt nicht auf. Vielmehr stellt die kristalline Struktur des erfindungsgemässen Wäscheweichspülmittels eine verzögerte Auflösung des kationischen Wäscheweichmacher-Anteils sicher, so dass im Waschvorgang durch das leicht lösliche anionische Tensid der Schmutz vor der Faser abgelöst und in der Waschlauge solubilisiert wird, wobei das Anion-Tensid entsprechend verbraucht wird. Der sich verzögert auflösende kationische Weichmacher kann anschliessend ungehindert auf die Faser aufziehen. Die in den Wäscheweichspülmitteln enthaltene Trägerkieselsäure verbleibt in der Waschflotte und ist auf dem fertig gewaschenen Textil nicht mehr nachweisbar. Negative Einflüsse auf Waschvorgang, Wäsche oder Waschmaschine konnten nicht festgestellt werden.

Die folgenden Beispiele zeigen die Herstellung der erfindungsgemässen Waschmittel mit Weichspüleigenschaften.

Als Waschpulver wurde ein handelsübliches Vollwaschmittel mit folgender Zusammensetzung eingesetzt:

### Beispiel 1

30 Gew.-Teile Kieselsäure mit einer Oberfläche von 500 m²/g (Sipernat^{*} 50 S, Degussa) werden in einem Loedige-Mischer vorgelegt. Unter stetigem Rühren wird langsam eine Schmelze von 70 Teilen Dimethyldistearylammoniumchlorid zulaufen gelassen. Der Mischer wird sodann auf optimale Scherung eingestellt. Man rührt noch ca. 30 min nach und erhält ein freifliessendes Pulver.

### Beispiel 2

28 Gew.-Teile Kieselsäure mit einer Oberfläche von 450 m²/g (Sipernat^{®} 50, Degussa) werden in einem Loedige-Mischer unter langsamen Rühren vorgelegt und 72 Gew.-Teile einer Lösung von 75% 1-Methyl-2-talgalkyl-3-talgamido-äthylimid- azoliniummethosulfat in 25% Isopropanol bei laufendem Mischer mit einem Druck von 3 bar mittels einer geeigneten Düse auf die Kieselsäure aufgesprüht. Der Mischer wird auf optimale Scherung eingestellt. Man mischt noch ca. 20 min nach, bis ein gleichmässig fliessendes, von Klumpen freies Pulver erhalten wird.

### Beispiel 3

In einem Pflugscharmischer (Fa. Loedige) werden 24 Gew.-Teile Trägerkieselsäure vorgelegt und unter stetigem Mischen mit einer Geschwindigkeit von 120 U/min zunächst 68 Gew.-Teile 1-Methyl-2-oleylalkyl-3-amidoethyl-imidazolini- ummethosulfat unverdünnt eingesprüht. Anschliessend werden auf die gleiche Weise 8 Gew.-Teile Nonylphenolpolyglykolether (hergestellt mit 9 Mol Ethylenoxid) aufgesprüht. Der Mischer wird sodann auf optimale Scherung eingestellt und 30 min unter Scherung gefahren, bis sich die Korngrösse des Pulvers stabilisiert hat. Das Pulver ist sodann fertig zur Abfüllung.

### Beispiel4

Zur Herstellung eines weichmachenden Waschpulvers werden in einem Pflugscharmischer (Fa. Loedige) zunächst 4,5 Gew.-Teile Trägerkieselsäure vorgelegt und unter stetem Mischen 10,5 Gew.-Teile der Schmelze eines Gemisches aus 75% N,N-bis-talgamidoethyl-N-(2- hyxdroxyethyl)-N-methyl-ammoniummethosul- fat und 25% 1 ,2-Propylenglykol auf die Kieselsäure aufgesprüht. Es wird anschliessend 30 min unter optimaler Scherung der Mischvorgang fortgesetzt, bis die Korngrösse an die des zu verwendenden Waschpulvers angepasst ist.

Danach werden ohne Scherung unter stetem Mischen bei ca. 100 U/min 85 Gew.-Teile eines handelsüblichen, durch Sprühtrocknung hergestellten Waschpulvers zugegeben und bis zum Entstehen eines homogenen Pulvers der Mischvorgang fortgesetzt (ca. 20 min).

### Beispiel 5

Die in der Tabelle 1 angegebenen Weichspülmittel-Formulierungen wurden in der gleichen Weise, wie in den Beispielen 1 bis 3 beschrieben, hergestellt.

Die Wirkungsweise der erfindungsgemässen Wäscheweichspüler enthaltenden Waschmittel wird durch die folgenden Waschversuche nachgewiesen. Als Waschmittel wurde ein handelsübliches Produkt mit der o.g. Formulierung eingesetzt. Als Weichmacher wurden die folgenden handelsüblichen quartären Ammoniumverbindungen eingesetzt:
1. Dimethyldistearylammoniumchlorid
2. 1-Methyl-2-talgalkyl-3-talgamidoäthylimid- azoliniummethosulfat.

Beide Weichmacher enthielten ca. 25% lsopropanol. Jeweils 70 Gew.-Teile des Weichmachers wurden auf 30 Gew.-Teile gefällter Trägerkieselsäure mit einer speziellen Oberfläche von 450 m²/g (nach BET) in einem Pflugscharmischer adsorbiert.

Gewaschen wurde mit Standardwalkfrottiergewebe in einer handelsüblichen Haushaltsvollwaschmaschine. Die Waschtemperatur betrug bevorzugt 60°C. Die Beurteilung der weichmachenden Wirkung erfolgte durch paarweisen statistischen Vergleich mit 25 Testpersonen. In diesem Test bedeuten 50 Punkte - sehr weich und 0 Punkte = unbehandeltes rauhes Gewebe. Die Ergebnisse sind folgender Tabelle zu entnehmen:

In gleicher Weise wurden Waschmittel, die die Weichspülmittel-Formulierungen der Tabelle 1 enthalten, hinsichtlich ihrer Weichspülwirkung getestet (eingesetzt wurde wieder ein handelsübliches Vollwaschmittel der oben angegebenen Zusammensetzung). Die Ergebnisse sind der folgenden Tabelle 3 zu entnehmen:

## Patentansprüche

1. Waschmittel auf der Basis anionischer und nichtionischer Tenside mit Weichspüleigenschaften, dadurch gekennzeichnet, dass es als Wäscheweichspüler 5 bis 25 Gew.-% eines pulverförmigen Wäscheweichspülmittels enthält, das aus
A) 60 bis 80 Gew.-% eines Wäscheweichspülers auf der Basis einer oder mehrerer stickstoffhaltiger kationischer oberflächenaktiver Substanzen mit wenigstens einer an das Stickstoffatom gebundenen Kohlenwasserstoff-Gruppe mit wenigstens 8 Kohlenstoffatomen, der gegebenenfalls übliche Zusatzstoffe enthält, wobei die oberflächenaktiven Substanzen aus mindestens einer derfolgenden Verbindungen bestehen:
a) quartäre Ammonium-Verbindung der Formel in der R^{I} und R² Alkylreste mit 8 bis 24 C-Atomen und R³ und R⁴ Alkylreste mit 1 bis 4 C-Atomen bedeuten und A- ein Anion ist.
b) Alkylimidazolinium-Verbindung der allgemeinen Formel ^{»} in der R⁵ ein Alkylrest mit 1 bis 4 C-Atomen, R⁶ ein Alkylrest mit 8-25 C-Atomen, R⁷ ein Alkylrest mit 1-4 C-Atomen oder Wasserstoff und R⁸ ein Alkylrest mit 8-25 C-Atomen und A- ein Anion ist.
c) quartäre Ammonium-Verbindung der allgemeinen Formel in der R⁹ und R¹⁰ Alkylreste mit 8 bis 24 C-Atomen oder Fettsäureamidoalkylreste, R¹¹ einen Alkylrest mit 1-4 C-Atomen, R¹² Wasserstoff oder Methyl bedeuten, x Zahlen von 1-5 sind und A-ein Anion ist und
B) 20 bis 40 Gew.-% hochsaugfähiger Kieselsäure, die eine Oberfläche von etwa 250 bis etwa 600 m²/g aufweist, wobei die Komponente A) auf der Komponente B) adsorbiert ist, besteht.

2. Waschmittel mit Weichspüleigenschaften gemäss Anspruch 1, dadurch gekennzeichnet, dass die oberflächenaktive Substanz 1-Methyl-2-alkyl-3-fettsäureamidoäthylimidazoliniummetho- sulfat ist.

3. Waschmittel mit Weichspüleigenschaften gemäss Anspruch 1 und/oder 2, dadurch gekennzeichnet, dass die Komponente 1 A) als Hilfsstoffe nichtionogene Emulgatoren enthält.

## Claims

1. A detergent based on anionic and non-ionic surfactants that has fabric-softening properties, characterised in that it contains, as fabric softener, from 5 to 25% by weight of a powdered fabric-softening agent consisting of
A) from 60 to 80% by weight of a fabric softener based on one or more nitrogenous cationic surface-active substances having at least one hydrocarbon group that is attached to the nitrogen atom and has at least 8 carbon atoms, which softener optionally contains conventional additives, wherein the surface-active substances consist of at least one of the following compounds:
a) a quaternary ammonium compound of the formula wherein R' and R² are alkyl radicals having from 8 to 24 C-atoms, R³ and R⁴ are alkyl radicals having from 1 to 4 C-atoms, and A- is an anion,
b) an alkylimidazolinium compound of the general formula wherein R⁵ is an alkyl radical having from 1 to 4 C-atoms, R⁶ is an alkyl radical having from 8 to 25 C-atoms, R⁷ is an alkyl radical having from 1 to 4 C-atoms or is hydrogen, and R⁸ is an alkyl radical having from 8 to 25 C-atoms, and A- is an anion,
c) a quaternary ammonium compound of the general formula wherein R⁹ and R¹⁰ are alkyl radicals having from 8 to 24 C-atoms or are fatty acid amidoalkyl radicals, R" is an alkyl radical having from 1 to 4 C-atoms, R¹² is hydrogen or methyl, x is an integer from 1 to 5, and A- is an anion, and
B) from 20 to 40% by weight of a highly adsorbent silicic acid having a surface area of from approximately 250 to approximately 600 m²/g, wherein component A) has been adsorbed onto component B).

2. A detergent having fabric-softening properties according to claim 1, characterised in that the surface-active substance is 1-methyl-2-alkyl-3-fatty acid amidoethylimidazolinium methosul- fate.

3. A detergent having fabric-softening properties according to claim 1 and/or 2, characterised in that component 1 A) contains, as auxiliary agents, non-ionic emulsifiers.

## Revendications

1. Produit à laver, ou lessive, à base de tensioactifs anioniques et non ioniques ayant des propriétés d'assouplissement au rinçage, produit caractérisé en ce qu'il contient, comme assouplissant du linge au rinçage, 5 à 25% en poids d'un assouplissant pulvérulent consistant en:
A) 60 à 80% en poids d'un assouplissant du linge, au rinçage, à base d'une ou plusieurs substances tensio-actives cationiques azotées comportant au moins un groupe hydrocarboné, ayant au moins 8 atomes de carbone, fixés sur l'atome d'azote, ce produit contenant éventuellement des additifs usuels, les substances tensio-actives consistant en au moins l'un des composés suivants:
a) un composé d'ammonium quaternaire de formule: dans laquelle R¹ et R² représentent des restes alkyles ayant 8 à 24 atomes de carbone, et R³ et R⁴ représentent des restes alkyles ayant 1 à 4 atomes de carbone, et A- est un anion;
b) un composé d'alkylimidazolinium de formule générale: dans laquelle R⁵ représente un reste alkyle ayant 1 à 4 atomes de carbone, R⁶ représente un reste alkyle ayant 8 à 25 atomes de carbone, R⁷ représente un reste alkyle ayant 1 à 4 atomes de carbone, ou un atome d'hydrogène, et R⁸ représente un reste alkyle ayant 8 à 25 atomes de carbon, et A-est un anion;
c) un composé d'ammonium quaternaire de formule générale: dans laquelle R⁹ et R¹⁰ représentent des restes alkyles ayant 8 à 24 atomes de carbone ou des restes amido (d'acides gras) alkyles, R" représente un reste alkyle ayant 1 à 4 atomes de carbone, R¹² représenté un atome d'hydrogène ou un groupe méthyle, x représente des nombres valant 1 à 5 et A- est un anion, et
B) 20 à 40% en poids d'acide silicique hautement adsorbant, présentant une surface spécifique d'environ 250 à environ 600 m²/g, le composant A) étant adsorbé sur le composant B).

2. Produit à laver, ayant des propriétés d'assouplissement au rinçage, selon la revendication 1, produit caractérisé en ce que la substance tensio-active est du méthosulfate de méthyl-1 alkyl-2 (amide d'acide gras)-éthyl-3 imidazolinium.

3. Produit à laver ayant des propriétés d'assouplissement lors du rinçage, selon la revendication 1 et/ou 2, caractérisé en ce que le composant 1 A) contient comme adjuvants des émulsifiants non ionogènes.
